# FASCICULE DE BREVET EUROPEEN

(11) **EP 0 486 453 B1**
(45) Date de publication et mention de la délivrance du brevet: **03.01.1996**
(21) Numéro de dépôt: 91870181.4
(22) Date de dépôt: 12.11.1991
(51) Int. Cl.: G10K 1/34

(54) **Procédé et dispositif pour faire sonner une cloche**
Verfahren und Anordnung zum Läuten einer Glocke
Method and means for ringing a bell

(30) Priorité: 12.11.1990 BE 9001066
(43) Date de publication de la demande: 20.05.1992
(73) Titulaire: N.V. CLOCK O MATIC, B-3220 Holsbeek (BE)
(72) Inventeur: Roobrouck, Pascal, B-3180 Westerlo (BE)
(74) Mandataire: Callewaert, Jean

(56) Documents cités:
- EP-A- 0 120 436
- DE-A- 3 701 828
- DE-A- 3 714 465

## Description

L'invention concerne un procédé pour faire sonner au moins une cloche entraînée par un moteur, suivant lequel une série de positions dans le mouvement de l'axe du moteur est établie, chaque position marquant un angle dans la rotation de l'axe du moteur, et suivant lequel un premier signal de commande est produit chaque fois que dans son mouvement l'axe du moteur a atteint une des positions de ladite série et, sous contrôle de chaque premier signal de commande, un premier paramètre indiquant le sens de rotation de l'axe du moteur est déterminé.

L'invention concerne également un dispositif pour la mise en oeuvre du procédé.

Un tel procédé et un tel dispositif sont connus du brevet allemand DE-3714465. Dans le dispositif connu, la cloche est entraînée par un moteur ce qui impose un mouvement d'une certaine amplitude à la cloche. Suivant le procédé connu, on fixe une valeur établie (Sollwert) pour cette amplitude. Cette valeur établie est une valeur critique qui est constamment vérifiée. De plus, le moteur est commandé en fonction de cette valeur critique. Ceci est réalisé de telle manière que la cloche, en fonction de chaque direction de mouvement, atteint directement cette valeur critique ou l'approche de façon continue.

Un désavantage du procédé connu est qu'il est relativement complexe et qu'il ne mène pas toujours à un bon mouvement de la cloche. La valeur imposée de l'amplitude doit en effet être atteinte de façon précise soit directement, soit de façon continue. Ceci provoque que la gestion du moteur est très critique. En surveillant que l'amplitude atteint la valeur indiquée directement ou de façon continue pour les deux sens de mouvement en même temps, ce mouvement de la cloche est, d'une part, limité de-façon inutile et n'est, d'autre part, pas correctement définie pour permettre que la cloche sonne de façon régulière. De plus, le contrôle entre les deux sens du mouvement de la cloche est exécuté de façon séparée, ce qui rend ce contrôle d'autant plus compliqué.

L'invention a pour but de fournir un procédé qui dépend d'une façon moins directe de cette valeur critique.

Un procédé suivant l'invention est caractérisé en ce que, sous contrôle de chaque premier signal de commande, on stocke, au moins temporairement ledit premier paramètre et on vérifie (CSL)sur base dudit premier paramètre si le mouvement dudit axe du moteur a conservé son sens de rotation pendant une période durant laquelle un nombre prédéterminé de premiers signaux de commande successifs a été produit, et en ce que, lorsqu'on a constaté la conservation du sens de rotation pendant ladite période, on détermine (CCM) mathématiquement sur base dudit premier paramètre un deuxième paramètre qui quantifie le degré du mouvement de la cloche, et en ce qu'également sous contrôle dudit premier signal on détermine (DCM) à l'aide d'un capteur monté le long du parcours décrit par la cloche un troisième paramètre qui quantifie le degré de mouvement instantané de la cloche, et on vérifie (CCL) si le -deuxième et le troisième paramètre ont une valeur correspondante et, en cas de discordance (CPL), un deuxième signal de commande est produit pour déterminer un apport d'énergie à fournir au moteur.

La production de premiers signaux de commande permet de régulièrement déterminer les premiers, deuxièmes et troisièmes paramètres. Sur base de ces paramètres les mouvements de la cloche et du moteur sont alors régulièrement surveillés. La comparaison entre le deuxième et le troisième paramètres permet de vérifier si la cloche suit adéquatement le mouvement imposé par le moteur. Lorsqu'une discordance est constatée le deuxième signal de commande est produit ce qui fournit la possibilité d'ajuster le mouvement de la cloche. Grâce à cela, il n'est plus nécessaire de surveiller cette valeur critique.

Une première forme de réalisation préférentielle du procédé suivant l'invention est caractérisé en ce qui, après chaque écoulement d'intervalle prédéterminé de temps, un troisième signal de commande est produit sous contrôle duquel au moins une fonction du moteur est vérifiée. Ceci permet d'introduire également une surveillance dans le temps.

Suivant une deuxième forme de réalisation, le procédé suivant l'invention est caractérisé en ce que, en cas de discordance, entre le deuxième et le troisième paramètre, on détermine en tant qu'apport d'énergie, une première amplitude liée à un premier sens de mouvement de la cloche. Ceci permet d'établir à chaque fois une valeur pour l'amplitude prédéterminée en fonction des circonstances telles que circonstances climatiques ou autres.

Suivant une troisième forme de réalisation, le procédé suivant l'invention est caractérisé en ce que, sous contrôle du deuxième signal de commande, l'instant auquel un changement de direction dans le mouvement de la cloche a lieu est surveillé et chaque fois stocké dans une mémoire.

Une quatrième forme de réalisation d'un procédé suivant l'invention est caractérisée en ce que, sous contrôle du deuxième signal de commande, on détermine, sur base d'au moins un des paramètres, soit le troisième paramètre de mouvement de la cloche déterminé en cas de discordance, soit un quatrième paramètre indiquant le nombre de changement de direction, soit le paramètre d'ajustement, une quantité d'énergie à fournir ainsi qu'un écartement du mouvement de la cloche auquel l'énergie doit être fournie. Ledit apport d'énergie peut ainsi chaque fois être déterminé pour chaque cas des stades successifs du mouvements de la cloche.

Une cinquième forme de réalisation préférentielle d'un procédé suivant l'invention qui, pour faire sonner la cloche, comporte une phase de démarrage, une phase de régime et une phase de freinage et dans lequel chaque phase comporte son propre paramètre d'ajustement, est caractérisé en ce que pour chaque phase ladite énergie à fournir et l'écartement sont déterminés sur base du paramètre d'ajustement propre à cette phase.

Suivant une sixième forme de réalisation du procédé suivant l'invention, une deuxième amplitude du mouvement de la cloche est déterminée suivant un deuxième mouvement de celle-ci, la différence entre au moins deux premières et deuxièmes amplitudes successives est déterminée et, dans ce cas, on détermine une moyenne qui est imposée en tant que position d'équilibre du mouvement de la cloche. Ceci permet de déterminer chaque fois le point d'équilibre du mouvement de la cloche et ainsi de déterminer à chaque instant du mouvement l'amplitude absolue du mouvement de la cloche.

Suivant une septième forme préférentielle du procédé suivant l'invention, une correction est appliquée sur la commande du moteur en fonction de la position d'équilibre établie.

Suivant une huitième forme de réalisation du procédé de l'invention, on impose à au moins un des paramètres de fonctionnement du moteur, régime de rotation et courant moteur, respectivement un des paramètres de mouvement de la cloche, une première respectivement une deuxième paire de valeurs limites, et, sous contrôle dudit premier signal de commande, on vérifie si lesdits paramètres de fonctionnement du moteur sont compris dans ladite première paire de valeurs limites et, sous contrôle dudit deuxième signal de commande, on vérifie si l'écartement du mouvement de la cloche est compris dans ladite deuxième paire de valeurs limites et, en cas de discordance, un signal d'alarme est produit. Grâce à ces mesures, on évite certaines situations dangereuses où le mouvement de la cloche, par exemple dû à des perturbations de courant, pourrait atteindre de trop hautes amplitude. Ce dernier aspect peut provoquer un effet acoustique perturbant ou pourrait mener à une détérioration, voire même une rupture, des composants mécaniques, tels que le battant, la suspension de la cloche ou la cloche même.

Suivant une neuvième forme de réalisation préférentielle du procédé de l'invention, les moments auxquels le deuxième respectivement le troisième signal de commande est produit, sont chaque fois déterminés et la différence entre le moment auquel le troisième signal et un deuxième signal que le précède sont produits est déterminée, et on vérifie si ladite différence dépasse une valeur prédéterminée et si un tel signal d'alarme est produit lors d'une telle constatation.

Suivant une dixième forme de réalisation du procédé de l'invention, le moteur est désactivé sous contrôle dudit signal d'alarme.

L'invention a également pour objet de fournir un dispositif pour la mise en oeuvre du procédé suivant l'invention, tel que revendiqué.

D'autres détails et particularités de l'invention seront décrits dans la description d'un exemple de réalisation du procédé et du dispositif suivant l'invention.

Dans le dessins :

La figure 1 montre une vue schématique d'un dispositif suivant l'invention.

La figure 2 montre une vue détaillée d'un capteur utilisé dans un dispositif suivant l'invention.

La figure 3 montre un organigramme d'un programme destiné à produire un deuxième signal de commande sous contrôle d'un premier signal de commande.

Les figures 4 et 5 représentent chacune un organigramme pour le démarrage et la phase régime, respectivement le freinage, de la cloche.

La figure 6 représente un organigramme pour un programme exécuté sous contrôle d'un troisième signal de commande.

Dans les dessins, une même référence a été attribuée àun même élément ou un élément analogue.

La figure 1 illustre de façon schématique, un exemple d'un dispositif suivant l'invention, le dispositif comporte une cloche 11 avec un battant 19. Ladite cloche est entraînée par un moteur (3), par exemple un moteur électrique asynchrone. La cloche est montée sur un siège 16, qui forme le châssis, et est suspendue moyennant un axe 15. Sur l'axe 15 est montée une roue 17 qui est reliée par l'intermédiaire d'un organe de transmission, comme par exemple une chaîne 18 à l'axe 30 du moteur.

Le moteur entraîne la cloche par l'intermédiaire de l'organe de transmission. Le moteur est relié à une unité de branchement 40. L'unité de branchement est pourvue d'une entrée 12 à laquelle une source d'alimentation est connectable, comme par exemple le réseau électrique.

Le dispositif comporte également un capteur 24 pour détecter le mouvement du moteur. Ce capteur comporte une sortie reliée à une première entrée d'une unité de traitement 25, laquelle comporte une deuxième entrée destinée à y raccorder un organe de commande 20, par exemple un clavier et d'une unité d'affichage, par exemple un CD. Une sortie de l'unité de traitement 25 est reliée à l'unité de branchement 40 permettant ainsi de former une boucle de contrôle fermée comportant le moteur, le capteur, l'unité de branchement et l'unité de traitement. Grâce à cette boucle de contrôle fermée, il est possible de surveiller le mouvement du moteur et donc de la cloche qui y est reliée et également d'ajuster ce mouvement comme il sera décrit ci-dessous.

La figure 2 montre un exemple de réalisation d'un capteur. Celui-ci comporte un disque 5 cranté, qui est monté sur l'axe du moteur. Deux rayons de lumière 32 sensiblement parallèles entre eux, sont orientés sensiblement perpendiculairement sur le plan du disque 5 à hauteur des dents de ce dernier. Les dents correspondent àune série de positions dans le mouvement de l'axe du moteur. La rotation de l'axe du moteur entraîne le disque, ce qui, à son tour, interromp par intermittance le passage des faisceaux de lumière transmis. Des photodiodes détectent cette interruption et cette transmission des faisceaux de lumière. Le disque est choisi de telle façon que tous les 7°30' un changement ait lieu dans le signal détecté. En utilisant deux faisceaux de lumière, il est également possible de déterminer, mise à part la grandeur du changement dans la position, le sens de rotation, notamment en déterminant la succession suivant laquelle les faisceaux sont interrompus. Les détecteurs formés par les photodiodes produiront alors une onde bloc lorsque le moteur tournera. Chaque flanc montant ou descendant de cette onde bloc forme alors un premier signal de commande qui est transmis à l'unité de traitement.

L'unité de traitement 2 comporte un processeur de données, par exemple un microprocesseur, qui, d'une façon bien connue, est pourvu d'une mémoire ainsi que d'une interface entrée-sortie. Cette unité de traitement de données permet le contrôle du moteur et ainsi celui du mouvement de la cloche.

Chaque premier signal de commande est transmis à l'unité de traitement. La réception par l'unité de traitement d'un premier signal de commande fera démarrer un programme (STR) qui est représenté par l'organigramme repris à la figure 3. Les différentes étapes de ce programme seront maintenant décrites.
- LR1: : on vérifie ici si l'axe du moteur tourne dans le sens des aiguilles d'une montre ou à contre-sens. Ceci est réalisé à l'aide du capteur comme décrit ci-dessus.
- N:=N+1: : S'il a été constaté que l'axe du moteur tourne dans le sens des aiguilles d'une montre, un compteur est incrémenté d'une unité.
- N:=N-1: : Lorsqu'il a été constaté que l'axe tourne à contre-sens de celui des aiguilles d'une montre, le compteur est décrémenté d'une unité.
- DB: : On vérifie si le moteur doit être débranché à l'angle moteur tel que donné par l'état N du compteur. Sous "angle du moteur", il faut comprendre l'angle atteint par l'axe du moteur par rapport à une position de repos initial de l'axe du moteur, où ledit angle est par exemple mesuré dans un sens positif à contre-sens de celui des aiguilles d'une montre.
- STM: : Le moteur est désactivé, terminant ainsi le programme qui sera redémarré lors de la réception d'un autre premier signal de commande.
- EN: : Si en DB on a toutefois constaté que le moteur ne doit pas être débranché, on vérifie si le moteur doit être branché à l'angle de moteur N.
- RV1: : Si le moteur doit être branché, on vérifie si le courant fourni au moteur a changé de direction, par exemple en prélevant la valeur instantanée du courant.
- SHL/SHR: : Suivant que le moteur tourne dans le sens des aiguilles d'une montre (L) ou à contre-sens (H), on détermine l'angle de l'axe du moteur auquel le démarrage doit avoir lieu en calculant l'angle dans le sens des aiguilles d'une montre ou à contre-sens.
- MON: : Si, toutefois, en RV1 on n'a pas constaté de changement de direction dans le sens du courant, le moteur est débranché. On évite ainsi un surplus d'énergie en une seule direction.
- SEC: : Si en EN on a déterminé que le moteur ne doit pas être branché, on vérifie si un paramètre de moteur, tel que par exemple le régime moteur, le courant du moteur, se trouve compris dans un intervalle de valeurs limites déterminées au préalable.

Le procédé suivant l'invention se déroulera de façon pratiquement identique suivant qu'il a été constaté que l'axe du moteur tourne dans le sens des aiguilles d'une montre ou à contre-sens. Dans la description qui suit, pour la raison susdite, on ne décrira que l'exemple d'une rotation de l'axe du moteur dans le sens des aiguilles d'une montre.
- CSL :: Ici, on vérifie si l'axe du moteur a sensiblement conservé son sens de rotation durant une période pendant laquelle un nombre prédéterminé de premiers signaux de commande successifs ont été produits. Ceci est par exemple réalisé en vérifiant le montant indiqué par le compteur N et en vérifiant si ce dernier indique une valeur qui est supérieure à un nombre prédéterminé.
- RM1 :: Le sens de rotation de l'axe du moteur est déterminé, par exemple à partir du signal du capteur stocké dans un élément de mémoire.
- CCM :: Lors de la constatation que le sens de rotation de l'axe du moteur est resté sensiblement le même durant toute ladite période, on détermine un paramètre de mouvement de la cloche qui mathématiquement correspond à ce sens de rotation conservé. Ce paramètre indique par exemple le sens de mouvement et/ou la vitesse.
- DCM :: Le paramètre de mouvement de la cloche instantané est maintenant déterminé, par exemple à l'aide d'un autre capteur monté le long du parcours décrit par la cloche, qui mesure la vitesse du mouvement de la cloche.
- CLL :: Ici, on vérifie si ledit paramètre de mouvement de la cloche correspondant correspond au paramètre de mouvement de la cloche instantané.
- CPL :: Lors de la constatation d'une discordance, un deuxième signal de commande est produit. Ceci sert à déterminer un apport d'énergie au moteur comme il sera décrit ci-dessous.
- CCL :: La valeur actuelle du compteur N est stockée temporairement afin de déterminer l'instant auquel un changement de direction dans le mouvement de la cloche a eu lieu. Puisque, lors de chaque premier signal de commande, le compteur N est activé, son nombre permet de déterminer des changements de direction. Le compteur N est ensuite remis à zéro.
- ACL :: Une première, respectivement une deuxième amplitude, suivant une première, respectivement une deuxième, direction du mouvement de la cloche est maintenant déterminée.
- DAL :: La différence entre la première et la deuxième amplitude est maintenant déterminée.
- TAL :: Ici, on vérifie si ladite différence dépasse une valeur prédéterminée.
- ZRL :: Si une telle situation est constatée, on détermine une moyenne àpartir de ladite première et deuxième amplitude. Cette moyenne est alors choisie comme situation d'équilibre du mouvement de la cloche.
On effectue également une correction sur la contrôle du moteur en fonction de la nouvelle situation d'équilibre établie.

La détermination des positions et des paramètres de mouvement de la cloche se font maintenant à partir de cette nouvelle situation d'équilibre.
- STP :: Le programme est terminé.

Le programme qui vient d'être décrit est exécuté chaque fois qu'un premier signal de commande a été produit, permettant ainsi une surveillance du mouvement de la cloche et une rapide intervention en cas de perturbation du mouvement. La production du deuxième signal, lorsqu'une anomalie a été constatée, permettra de déterminer un apport d'énergie permettant de rétablir un mouvement équilibré de la cloche. La détermination d'une nouvelle situation d'équilibre permet de calculer les valeurs d'amplitude par rapport à cette nouvelle situation d'équilibre propre à la cloche, plutôt que de partir d'un équilibre théorique.

La détermination de l'apport d'énergie au moteur est également réalisée sous contrôle de l'unité de traitement. A cette fin, des programmes de commande sont stockés dans la mémoire.

Les figures 4 et 5 montrent un organigramme des différentes étapes dans lesquelles, suivant l'invention, l'apport d'énergie au moteur est déterminé. Les programmes repris sont démarrés (STR) sous contrôle du deuxième signal de commande.

La figure 4 montre les étapes successives pour le démarrage et le mouvement de la cloche.
- TRA :: Lorsque la cloche doit sonner, le moteur est commuté en position de traction.
Par "traction", on comprend l'état suivant lequel de l'énergie doit être fournie au mouvement de la cloche, afin de maintenir celui-ci dans une phase de régime ou de l'amener dans cette phase.
- TAT :: Ici, on vérifie si ladite première ou la deuxième amplitude de la cloche dépasse une valeur prédéterminée, par exemple 60°.
- TOS :: Ici, on vérifie si le nombre d'oscillations par minute du mouvement de la cloche depuis le démarrage dépasse une valeur prédéterminée.
- STA :: Ceci est une phase de démarrage dans laquelle la valeur de l'énergie à fournir au moteur est déterminée en fonction du couple que doit fournir le moteur. Le moteur est alors démarré en utilisant d'abord un apport d'énergie constant afin de fournir ce couple et de démarrer le mouvement de le cloche.
- RUN :: Ceci est une phase de mise en route. Suivant une relation linéaire entre la valeur de l'impulsion et l'amplitude actuelle de la cloche, on active le moteur sur un angle qui est proportionnel à la valeur actuelle de l'amplitude de la cloche.
La partie proportionnelle est ajustable par exemple à l'aide d'un paramètre de "mise en route" choisi parmi une série de paramètres qui indiquent chacun un pourcentage à prendre en considération de la valeur d'amplitude. La grandeur de l'impulsion est déterminée en tant que produit d'un paramètre ajustable "mise en route", situé entre 0 et 100 et la valeur d'amplitude pourcentuelle actuelle. La grandeur "impulsion de démarrage" est ensuite déterminée en prenant la moitié de la valeur d'impulsion. Le moment où l'apport d'énergie au moteur a lieu est déterminé en tant que point auquel la cloche a atteint un écartement qui est égal à une fraction bien déterminée de l'amplitude actuelle. La valeur de cette fraction est ajustable à l'aide d'un paramètre position d'impulsion.
- ST 1/6 :: Ceci est la situation de régime. La durée pendant laquelle on active le moteur et le moment auquel cela doit avoir lieu est déterminé en fonction de l'écartement du mouvement de la cloche, par exemple à l'aide d'un régulateur PI numérique.
En ST1, on détermine un écartement entre une amplitude de la cloche actuelle et l'amplitude prédéterminée. De plus, en ST1 on vérifie si l'écartement est inférieur àune valeur établie, par exemple -60°. Si ceci est déterminé, cette valeur établie est attribuée à cet écartement.
En ST2, on détermine l'énergie à fournir au moteur en tant que somme de deux fractions. Une première fraction est proportionnelle aux déviations accumulées entre l'amplitude établie et l'amplitude actuelle. Cette première fraction ne peut jamais être supérieure à une valeur maximale prédéterminée ni inférieure à une valeur minimale prédéterminée. Si cette première partie devait être inférieure respectivement supérieure à cette valeur minimale respectivement maximale, on impose cette valeur minimale respectivement maximale (ST4). Une limitation non linéaire est ainsi formée pour cette première fraction. Une deuxième fraction est proportionnelle à la déviation actuelle entre l'amplitude établie et l'amplitude actuelle. La somme des deux fractions est également limitée à des valeurs extrêmes. L'apport total d'énergie est alors répartie sur les deux directions du mouvement de la cloche, le cas échéant de façon asymétrique dont la proportion est ajustable.
En ST2, on vérifie également si la grandeur "incrémentation d'angle" est strictement négative. Cette grandeur est par exemple déterminée à partir de la valeur de comptage N. Si ceci est le cas, on attribue la valeur zéro à la valeur "intégration d'angle". Si toutefois on a constaté que cette grandeur "incrémentation d'angle" est positive, on vérifie si cette grandeur est supérieure à l'amplitude indiquée. Lorsque ceci est déterminé, on attribue alors à la valeur "incrémentation d'angle" la valeur de ladite amplitude. De plus, on détermine en ST3 la valeur "grandeur d'impulsion" en tant que somme de la valeur "incrémentation d'angle" et du produit dudit écartement à l'aide de paramètre P du régulateur PI. Ceci constitue une correction qui est proportionnelle à l'écartement entre la valeur établie et la valeur indiquée de l'amplitude. La durée totale d'activation du moteur est alors la somme des parties respectives P et I, ce qui découle de la succession des étapes ST2 et ST3. Cette durée d'activation est alors en ST4, respectivement en ST5, distribuée en un premier, respectivement un deuxième, sans du mouvement, opposé au premier, de la cloche suivant un paramètre "asymétrique".
La durée d'activation dans ledit premier sens est déterminée en ST4 en tant que produit de ladite grandeur d'impulsion avec ledit paramètre asymétrique procentuel. En ST4, on vérifie également si la grandeur d'impulsion est négative. Si ceci est le cas, on y attribue la valeur zéro. Ensuite, on détermine la durée d'activation dans ledit deuxième sens en ST5 en tant que produit de ladite grandeur d'impulsion avec un facteur paramètre asymétrique procentuel. De plus, on vérifie en ST5 si cette grandeur d'impulsion est négative. Si ceci est le cas, on attribue la valeur zéro à ladite valeur d'impulsion. Ceci forme ànouveau une limite non linéaire pour le régulateur. La position à laquelle le moteur est alimenté peut maintenant être établie à l'aide du paramètre "valeur d'établissement" déterminée en ST6.
La figure 5 illustre le cas de la cloche arrêtée.
- BRK :: Le moteur est commuté pour freiner le mouvement de la cloche.
- THB :: Ici on vérifie si la première amplitude de la cloche a dépassé une première valeur établie.
- BR1: :Pour le freinage, le moteur est alimenté afin d'obtenir une partie proportionnelle de l'amplitude indiquée. La grandeur de cette partie proportionnelle est déterminable à l'aide du paramètre "freinage". Cette activation a lieu immédiatement après un changement dans le sens du mouvement de la cloche. La grandeur d'impulsion est ici déterminée en tant que produit dudit paramètre "freinage" et d'un pourcentage de la valeur de la première amplitude indiquée. La grandeur de l'impulsion de démarrage est établie sur base de ladite première amplitude indiquée.
- TSB? :: Ici on vérifie si ladite première amplitude de la cloche a dépassé une deuxième valeur prédéterminée qui est inférieure à ladite première valeur prédéterminée.
- BRL :: Afin de continuer à freiner, le moteur est actionné pour une partie proportionnelle de la valeur indiquée de l'amplitude qui est sensiblement inférieure à ladite partie proportionnelle utilisée en BR1, par exemple un quart.
- OFF :: Aux valeurs grandeurs d'impulsion, respectivement impulsion de démarrage, on attribue maintenant la valeur zéro. Le moteur n'est donc plus activé et la cloche cesse de sonner.
Pour surveiller le mouvement de la cloche, le procédé suivant l'invention comporte une surveillancedans le temps qui est réalisée à l'aide de l'unité de traitement qui, à cette fin, exécute le programme repris dans l'organigramme de la figure 6. Le programme décrit dans cet organigramme est démarré (STR) chaque fois que la cloche est activée à l'aide du moteur.
- SCT :: Un compteur est initialisé et commence à compter le temps, par exemple en secondes.
- TE ?:: Il est vérifié si le compteur a atteint un multiple d'un nombre prédétermine, par exemple après 5, 10, 15,.... secondes.
- G3 :: Chaque fois que le compteur a atteint un tel multiple, un troisième signal de commande est produit.
- DT,T3 :: Le moment T3 auquel le troisième signal de commande est produit est déterminé.
- DT,T1 :: Le moment T1 auquel le dernier premier signal de commande est produit est repêché dans la mémoire.
- ΔT =T₁-T₃:: La différence T entre T₁ et T₃ est déterminée.
- T? :: On vérifie si la différence dépasse une valeur prédéterminée.
- ALM :: Un signal d'alarme est produit et le moteur est désactivé.
- CH :: D'autres paramètres de moteurs, tels que la consommation de courant et les paramètres de la cloche sont vérifiés.
- OFF :: On vérifie si le moteur a été débranché.

## Revendications

1. Procédé pour faire sonner au moins une cloche entraînée par un moteur, suivant lequel une série de positions dans le mouvement de l'axe du moteur est établie, chaque position marquant un angle dans la rotation de l'axe du moteur, et suivant lequel un premier signal de commande est produit chaque fois que dans son mouvement l'axe du moteur a atteint une des positions de ladite série et, sous contrôle de chaque premier signal de commande, un premier paramètre indiquant le sens de rotation de l'axe du moteur est déterminé, caractérisé en ce que, sous contrôle de chaque premier signal de commande, on stocke, au moins temporairement ledit premier paramètre et on vérifie (CSL) sur base dudit premier paramètre si le mouvement dudit axe du moteur a conservé son sens de rotation pendant une période durant laquelle un nombre prédéterminé de premiers signaux de commande successifs a été produit, et en ce que, lorsqu'on a constaté la conservation du sens de rotation pendant ladite période, on détermine (CCM) mathématiquement sur base dudit premier paramètre un deuxième paramètre qui quantifie le degré du mouvement de la cloche, et en ce qu'également sous contrôle dudit premier signal on détermine (DCM) à l'aide d'un capteur monté le long du parcours décrit par la cloche un troisième paramètre qui quantifie le degré de mouvement instantané de la cloche, et on vérifie (CCL) si le deuxième et le troisième paramètre ont une valeur correspondante et, en cas de discordance (CPL), un deuxième signal de commande est produit pour déterminer un apport d'énergie à fournir au moteur.

2. Procédé suivant la revendication 1, caractérisé en ce que, après chaque écoulement d'intervalle prédéterminé de temps, un troisième signal de commande est produit sous contrôle duquel au moins une fonction du moteur est vérifiée.

3. Procédé suivant la revendication 1 ou 2, caractérisé en ce que, en cas de discordance, entre le deuxième et le troisième paramètre, on détermine en tant qu'apport d'énergie, une première amplitude liée à un premier sens de mouvement de la cloche.

4. Procédé suivant l'une des revendications 1 à 3, caractérisé en ce que, sous contrôle du deuxième signal de commande, l'instant auquel un changement de direction dans le mouvement de la cloche a lieu est surveillé et chaque fois stocké dans une mémoire.

5. Procédé suivant l'une des revendication 1 à 4, caractérisé en ce que, sous contrôle du deuxième signal de commande, on détermine, sur base d'au moins un des paramètres, soit le troisième paramètre de mouvement de la cloche déterminé en cas de discordance, soit un quatrième paramètre indiquant le nombre de changement de direction, soit le paramètre d'ajustement, une quantité d'énergie à fournir ainsi qu'un écartement du mouvement de la cloche auquel l'énergie doit être fournie.

6. Procédé suivant la revendication 5, qui comporte pour faire sonner la cloche, une phase de démarrage, une phase de régime et une phase de freinage et dans lequel chaque phase comporte son propre paramètre d'ajustement, caractérisé en ce que pour chaque phase ladite énergie à fournir et l'écartement sont déterminés sur base du paramètre d'ajustement propre à cette phase.

7. Procédé suivant l'une des revendications 3 à 6, caractérisé en ce qu'une deuxième amplitude du mouvement de la cloche est déterminée suivant un deuxième mouvement de celle-ci et en ce que la différence entre au moins deux premières et deuxièmes amplitudes successives est déterminée et on vérifie si cette différence dépasse une valeur prédéterminée et en ce que,dans ce cas, on détermine une moyenne qui est imposée en tant que position d'équilibre du mouvement de la cloche.

8. Procédé suivant la revendication 7, caractérisé en ce qu'une correction est appliquée sur la commande du moteur en fonction de la position d'équilibre établie.

9. Procédé suivant l'une des revendications 1 à 8, caractérisé en ce qu'on impose à au moins un des paramètres de fonctionnement du moteur, régime de rotation et courant moteur, respectivement un des deuxièmes paramètres de mouvement de la cloche, une première respectivement une deuxième paire de valeurs limites, et en ce que, sous contrôle dudit premier signal de commande, on vérifie si lesdits paramètres de fonctionnement du moteur sont compris dans ladite première paire de valeurs limites et, sous contrôle dudit deuxième signal de commande, on vérifie si l'écartement du mouvement de la cloche est compris dans ladite deuxième paire de valeurs limites et en ce que, en cas de discordance, un signal d'alarme est produit.

10. Procédé suivant la revendication 2, caractérisé en ce que les moments auxquels le deuxième respectivement le troisième signal de commande est produit, sont chaque fois déterminés et en ce que la différence est déterminée entre le moment auquel le troisième signal et un deuxième signal qui le précède sont produits, et en ce qu'on vérifie si ladite différence dépasse une valeur prédéterminée et en ce que, lors d'une telle constatation, un signal d'alarme est produit.

11. Procédé suivant les revendications 9 et 10, caractérisé en ce que, sous contrôle dudit signal d'alarme, le moteur est désactivé.

12. Dispositif pour la mise en oeuvre du procédé suivant l'une des revendications 1 à 11, comprenant un moteur (3) qui est relié à une unité de branchement (40) comportant une entrée à laquelle une source d'alimentation (30) est connectable et un premier capteur (24) agencé pour enregistrer le sens de rotation et le changement d'angle de l'axe du moteur, ledit dispositif étant pourvu de moyens pour établir ladite série de positions, lesdits moyens étant reliés au premier capteur et comprenant un premier générateur agencé pour produire ledit premier signal de commande, ledit premier générateur étant relié au premier capteur, caractérisé en ce que ledit premier capteur est relié à une unité (25) de traitement agencée pour ajuster le fonctionnement du moteur, ladite unité de traitement comportant une première unité de mémoire agencée pour stocker le premier paramètre et le deuxième paramètre du mouvement de la cloche, en ce que le dispositif est en outre pourvu d'un deuxième générateur agencé pour produire ledit deuxième signal de commande, ladite unité de traitement étant reliée à ladite unité de branchement et comportant ledit deuxième générateur, et en ce que le dispositif comporte également un second capteur destiné à être monté le long du parcours décrit par la cloche et agencé pour mesurer le troisième paramètre de mouvement.

13. Dispositif suivant la revendication 12, caractérisé en ce qui l'unité de traitement comporte un comparateur agencé pour vérifier si le deuxième et le troisième paramètre ont une valeur correspondante, ladite unité de traitement étant en outre pourvue pour déterminer en cas de discordance entre le deuxième et le troisième paramètre ledit apport d'énergie sous forme d'une première amplitude, ladite unité de traitement comporte une deuxième unité de mémoire agencée pour stocker ladite première amplitude.

14. Dispositif suivant l'une des revendications 12 ou 13, caractérisé en ce qu'un module d'ajustement (20) est prévu, qui est connectable à ladite unité de traitement.

15. Dispositif suivant l'une des revendications 12 à 14, caractérisé en ce que des moyens sont prévus pour fixer, respectivement stocker, les amplitudes de la cloche correspondant à un changement de la direction du mouvement de la cloche.

16. Dispositif suivant l'une des revendications 12 à 15, caractérisé en ce qu'un troisième générateur de signaux est prévu pour produire ledit signal d'alarme.

## Patentansprüche

1. Verfahren zum Läuten wenigstens einer durch einen Motor angetriebenen Glocke, gemäß dem eine Folge von Positionen während der Bewegung der Motorwelle erzeugt wird, wobei jede Position einen Winkel während der Drehung der Motorwelle bezeichnet, und gemäß dem ein erstes Steuersignal jedesmal erzeugt wird, wenn die Motorwelle während ihrer Bewegung eine der Positionen der Folge erreicht hat, und unter der Steuerung jedes ersten Steuersignals ein erster, die Drehrichtung der Motorwelle angebender Parameter bestimmt wird, dadurch gekennzeichnet, daß unter der Steuerung jedes ersten Steuersignals wenigstens vorübergehend der erste Parameter gespeichert wird und auf der Grundlage des ersten Parameters überprüft (CSL) wird, ob die Bewegung der Motorwelle ihren Drehsinn während einer Periode beibehalten hat, während der eine vorgegebene Anzahl von aufeinanderfolgenden ersten Steuersignalen erzeugt worden ist, und daß dann, wenn die Beibehaltung des Drehsinns während der Periode festgestellt wird, mathematisch auf der Grundlage des ersten Parameters ein zweiter Parameter bestimmt wird (CCM), der den Grad der Bewegung der Glocke quantifiziert, und daß ebenfalls unter der Steuerung des ersten Signals mit Hilfe eines Meßwertaufnehmers, der längs des von der Glocke beschriebenen Wegs montiert ist, ein dritter Parameter bestimmt wird (DCM), der den momentanen Grad der Bewegung der Glocke quantifiziert, und überprüft wird (CCL), ob der zweite und der dritte Parameter einen entsprechenden Wert besitzen, und bei Nichtübereinstimmung (CPL) ein zweites Steuersignal erzeugt wird, um einen an den Motor zu liefernden Energiebetrag zu bestimmen.

2. Verfahren nach Anspruch 1, dadurch gekennzeichnet, daß nach jedem Verstreichen des vorgegebenen Zeitintervalls ein drittes Steuersignal erzeugt wird, unter dessen Steuerung wenigstens eine Funktion des Motors überprüft wird.

3. Verfahren nach Anspruch 1 oder 2, dadurch gekennzeichnet, daß bei Nichtübereinstimmung zwischen dem zweiten und dem dritten Parameter als Energiebetrag eine erste Amplitude bestimmt wird, die mit einem ersten Bewegungssinn der Glocke in Beziehung steht.

4. Verfahren nach einem der Ansprüche 1 bis 3, dadurch gekennzeichnet, daß unter der Steuerung des zweiten Steuersignals der Zeitpunkt, in dem eine Änderung der Richtung der Bewegung der Glocke stattfindet, überwacht wird und jedesmal in einem Speicher gespeichert wird.

5. Verfahren nach einem der Ansprüche 1 bis 4, dadurch gekennzeichnet, daß unter der Steuerung des zweiten Steuersignals auf der Grundlage wenigstens eines der Parameter, entweder des dritten Parameters bezüglich der Bewegung der Glocke, der bei Nichtübereinstimmung bestimmt wird, oder eines vierten Parameters, der die Anzahl der Richtungsänderungen angibt, oder des Einstellungsparameters, eine zu liefernde Energiemenge sowie eine Bewegungsstrecke der Glocke, an die die Energie geliefert werden soll, bestimmt werden.

6. Verfahren nach Anspruch 5, das zum Läuten der Glocke eine Startphase, eine Normalphase und eine Bremsphase enthält und in dem jede Phase ihren eigenen Einstellungsparameter enthält, dadurch gekennzeichnet, daß für jede Phase die zu liefernde Energie und die Strecke auf der Grundlage des zu dieser Phase gehörenden Einstellungsparameters bestimmt werden.

7. Verfahren nach einem der Ansprüche 3 bis 6, dadurch gekennzeichnet, daß eine zweite Amplitude der Bewegung der Glocke entsprechend einer zweiten Bewegung derselben bestimmt wird und daß der Unterschied zwischen wenigstens zwei ersten und zweiten aufeinanderfolgenden Amplituden bestimmt wird und geprüft wird, ob dieser Unterschied einen vorgegebenen Wert übersteigt, und daß in diesem Fall ein Mittelwert bestimmt wird, der als Gleichgewichtsposition der Glockenbewegung festgelegt wird.

8. Verfahren nach Anspruch 7, dadurch gekennzeichnet, daß in Abhängigkeit von der erzeugten Gleichgewichtsposition in die Steuerung des Motors eine Korrektur eingegeben wird.

9. Verfahren nach einem der Ansprüche 1 bis 8, dadurch gekennzeichnet, daß wenigstens für einen der Betriebsparameter des Motors, Motordrehzahl und Motorstrom, und für einen der zweiten Parameter der Bewegung der Glocke ein erstes bzw. ein zweites Paar von begrenzten Werten festgelegt wird und daß unter der Steuerung des ersten Steuersignals geprüft wird, ob die Betriebsparameter des Motors innerhalb des ersten Paars von begrenzten Werten liegen, und unter der Steuerung des zweiten Steuersignals geprüft wird, ob die Bewegungsstrecke der Glocke innerhalb des zweiten Paars von begrenzten Werten liegen, und daß bei Nichtübereinstimmung ein Alarmsignal erzeugt wird.

10. Verfahren nach Anspruch 2, dadurch gekennzeichnet, daß die Zeitpunkte, in denen das zweite bzw. das dritte Steuersignal erzeugt wird, jedesmal bestimmt werden und daß der Unterschied zwischen den Zeitpunkten, in denen das dritte Signal und ein ihm vorhergehendes zweites Signal erzeugt werden, bestimmt wird, und daß geprüft wird, ob der Unterschied einen vorgegebenen Wert übersteigt, und daß bei einer solchen Feststellung ein Alarmsignal erzeugt wird.

11. Verfahren nach den Ansprüchen 9 und 10, dadurch gekennzeichnet, daß unter der Steuerung des Alarmsignals der Motor abgeschaltet wird.

12. Vorrichtung zum Ausführen des Verfahrens nach einem der Ansprüche 1 bis 11, mit einem Motor (3), der mit einer Verzweigungseinheit (40) verbunden ist, die einen Eingang besitzt, an den eine Versorgungsquelle (30) angeschlossen werden kann, und einem ersten Meßwertaufnehmer (24), der so beschaffen ist, daß er den Drehsinn und die Änderung des Winkels der Motorwelle aufzeichnen kann, wobei die Vorrichtung mit Mitteln versehen ist, die die Folge von Positionen erzeugen, wobei die Mittel mit dem ersten Meßwertaufnehmer verbunden sind und einen ersten Generator enthalten, der so beschaffen ist, daß er das erste Steuersignal erzeugt, wobei der erste Generator mit dem ersten Meßwertaufnehmer verbunden ist, dadurch gekennzeichnet, daß der erste Meßwertaufnehmer mit einer Verarbeitungseinheit (25) verbunden ist, die so beschaffen ist, daß sie den Betrieb des Motors einstellt, wobei die Verarbeitungseinheit eine erste Speichereinheit enthält, die so beschaffen ist, daß sie den ersten Parameter und den zweiten Parameter der Bewegung der Glocke speichert, daß die Vorrichtung außerdem mit einem zweiten Generator versehen ist, der so beschaffen ist, daß er das zweite Steuersignal erzeugt, wobei die Verarbeitungseinheit mit der Verzweigungseinheit verbunden ist und den zweiten Generator enthält, und daß die Vorrichtung außerdem einen zweiten Meßwertaufnehmer enthält, der dazu vorgesehen ist, längs des von der Glocke beschriebenen Weges montiert zu werden, und so beschaffen ist, daß er den dritten Bewegungsparameter mißt.

13. Vorrichtung nach Anspruch 12, dadurch gekennzeichnet, daß die Verarbeitungseinheit einen Komparator enthält, der so beschaffen ist, daß er prüft, ob der zweite und der dritte Parameter einen entsprechenden Wert besitzen, wobei die Verarbeitungseinheit außerdem dazu vorgesehen ist, bei Nichtübereinstimmung zwischen dem zweiten und dem dritten Parameter den Energiebetrag in Form einer ersten Amplitude zu bestimmen, wobei die Verarbeitungseinheit eine zweite Speichereinheit enthält, die so beschaffen ist, daß sie die erste Amplitude speichert.

14. Vorrichtung nach einem der Ansprüche 12 oder 13, dadurch gekennzeichnet, daß ein Einstellmodul (20) vorgesehen ist, der an die Verarbeitungseinheit angeschlossen werden kann.

15. Vorrichtung nach einem der Ansprüche 12 bis 14, dadurch gekennzeichnet, daß Mittel vorgesehen sind, die die Amplituden der Glocke, die einer Änderung der Bewegungsrichtung der Glocke entsprechen, festlegen bzw. speichern.

16. Vorrichtung nach einem der Ansprüche 12 bis 15, dadurch gekennzeichnet, daß ein dritter Signalgenerator vorgesehen ist, der das Alarmsignal erzeugt.

## Claims

1. A method to ring at least one bell driven by a motor, according to which a series of positions in the movement of the motor's axis is determined, each position marking an angle in the rotation of the motor's axis, and according to which a first control signal is produced each time that during its movement the motor's axis has reached one of the positions of said series and, under control of each first control signal, a first parameter indicating the direction of rotation of the motor's axis is determined, characterised in that, under control of each first control signal said first parameter is at least temporarily stored, and it is verified (CSL) on the basis of said first parameter if the movement of said motor's axis has maintained its direction of rotation during a period during which a predetermined number of successive first control signals have been produced, and in that, once the conservation of the direction of rotation during said period has been observed, on the basis of said first parameter a second parameter is mathematically determined (CCM) which quantifies the degree of movement of the bell, and in that also under control of said first signal by means of a sensormounted along the path described by the bell a third parameter is determined (DCM) which quantifies the degree of instant movement of the bell, and it is verified (CCL) if the second and the third parameter have a corresponding value and, in case of discordance (CPL), a second control signal is produced to determine an energy input to supply to the motor.

2. A method according to claim 1, characterised in that, after each lapsed predetermined time interval, a third control signal is produced under control of which at least one function of the motor is verified.

3. A method according to claim 1 or 2, characterised in that, in case of discordance, between the second and the third parameter, it is determined in terms of energy input, a first amplitude linked to a first direction of movement of the bell.

4. A method according to one of the claims 1 to 3, characterised in that, under control of the second control signal, the moment when a change of direction of the movement of the bell occurs is monitored and stored each time in a memory.

5. A method according to one of the claims 1 to 4, characterised in that, under control of the second control signal, it is determined, on the basis of at least one of the parameters, either the third parameter of movement of the bell determined in case of discordance, or a fourth parameter indicating the number of changes of direction, or the adjustment parameter, a quantity of energy to supply as well as a deviation in the movement of the bell to which the energy must be supplied.

6. A method according to claim 5, which comprises in order to ring the bell, a starting phase, a working phase and a deceleration phase and in which each phase comprises its own adjustment parameter, characterised in that for each phase said energy to supply and the deviation are determined on the basis of the adjustment parameter appertaining to that phase.

7. A method according to one of the claims 3 to 6, characterised in that a second amplitude of the movement of the bell is determined according to a second movement of the latter and in that the difference between at least two first and second successive amplitudes is determined and it is verified if this difference exceeds a predetermined value and in that, in that case, an average is determined which is imposed as equilibrium position of the movement of the bell.

8. A method according to claim 7, characterised in that a correction is applied on the control of the motor in accordance with the determined equilibrium position.

9. A method according to one of the claims 1 to 8, characterised in that it is imposed to at least one of the motor's working parameters, rotation speed and motor current, respectively one of the second parameters of movement of the bell, a first respectively a second pair of threshold values, and in that, under control of said first control signal, it is verified if said working parameters of the motor are comprised in said first pair of threshold values and, under control of said second control signal, it is verified, whether the deviation of the movement of the bell is comprised in said second pair of threshold values and in that, in case of discordance, an alarm signal is produced.

10. A method according to claim 2, characterised in that the moments when the second respectively the third control signal is produced, are each time determined and in that the difference is determined between the moment when the third signal and a second signal which precedes it are produced, and in that it is verified whether said difference exceeds a predetermined value and in that, if this is established, an alarm signal is produced.

11. A method according to claims 9 and 10, characterised in that, under control of said alarm signal, the motor is deactivated.

12. A device for the implementation of the method according to one of the claims 1 to 11, comprising a motor (3) which is linked to a junction unit (40) comprising an input to which a power source (30) is connectable and a first sensor (24) provided to record the direction of rotation and the change of angle of the motor's axis, said device being provided with means to establish said series of positions, said means being linked to the first sensor and comprising a first generator provided to produce said first control signal, said first generator being linked to the first sensor, characterised in that said first sensor is linked to a processing unit (25) provided to adjust the functioning of the motor, said processing unit comprising a first memory unit provided to store the first parameter and the second parameter of the movement of the bell, in that the device is in addition provided with a second generator provided to produce said second control signal, said processing unit being linked to said junction unit and comprising said second generator, and in that the device comprises also a second sensor destined to be mounted along the path described by the bell and provided to measure the third movement parameter.

13. A device according to claim 12, characterised in that the processing unit comprises a comparator provided to verify if the second and the third parameter have a corresponding value, said processing unit being in addition provided to determine in case of discordance between the second and the third parameter said energy input in terms of a first amplitude, said processing unit comprises second memory unit provided to store said first amplitude.

14. A device according to one of the claims 12 or 13, characterised in that an adjustment module (20) is provided for, which is connectable to said processing unit.

15. A device according to one of the claims 12 to 14, characterised in that means are provided to fix, respectively save, the amplitudes of the bell corresponding to a change of the direction of the movement of the bell.

16. A device according to one of the claims 12 to 15, characterised in that a third signal generator is provided to produce said alarm signal.
